# FASCICULE DE BREVET EUROPEEN

(11) **EP 2 550 221 B1**
(45) Date de publication et mention de la délivrance du brevet: **12.11.2014**
(21) Numéro de dépôt: 11709137.1
(22) Date de dépôt: 21.03.2011
(51) Int. Cl.: B65H 49/32

(54) **SYSTEME DE STOCKAGE ET DE DEPLOIEMENT DE TOURETS**
SYSTEM FÜR AUFBEWAHRUNG UND EINSATZ VON ROLLEN
SYSTEM FOR STORING AND DEPLOYING REELS

(30) Priorité: 23.03.2010 FR 1001145
(43) Date de publication de la demande: 30.01.2013
(73) Titulaire: Thales, 92200 Neuilly-sur-Seine (FR)
(72) Inventeur: RAVAUT, Yannick, F-49309 Cholet (FR); BAFOUIN, François, F-49309 Cholet (FR)
(74) Mandataire: Dudouit, Isabelle
(86) Numéro de dépôt international: PCT/EP2011/054254
(87) Numéro de publication internationale: WO 2011/117191

(56) Documents cités:
- EP-A2- 1 816 051
- US-A- 204 692
- US-A- 3 820 673
- US-A- 4 091 946
- US-A1- 2009 308 963
- US-B1- 7 530 523

## Description

L'objet de l'invention concerne un système permettant de stocker et déployer des tourets TO utilisés notamment pour les déports antennaires.

Le système selon l'invention est utilisé monté sur un plan fixe, ou encore peut équiper un véhicule.

Des systèmes pour le stockage de tourets supportant les câbles d'alimentation d'un système antennaire sont connus de l'art antérieur.

Ainsi, le brevet US 4 091 946 décrit un système dans lequel les bobines de câbles sont chargées, déchargées, transférées ou encore manipulées relativement à une plateforme d'un véhicule en utilisant un ascenseur pivotant, qui comprend un bras rotatif principal présentant deux bras de levage qui sont attachés dans une configuration globalement en forme de U. L'arbre rotatif principal, est capable de pivoter de 180 degrés. Les bras de levage comprennent un agencement pour fixer la cargaison.

L'art antérieur ne permet toutefois pas de stocker et de dérouler facilement plusieurs tourets de stockage. Il n'autorise pas non plus le déroulement et l'enroulement de plusieurs tourets en simultané. Le stockage des tourets n'est donc pas optimisé.

L'idée de la présente invention repose notamment sur l'utilisation de bras déployables horizontalement permettant l'accès aux tourets, leur enroulement et déroulement en simultané ou encore individuellement selon l'application visée. Dans la position stockage les tourets sont empilés verticalement.

L'objet de l'invention concerne un système de stockage et déploiement de tourets comprenant un bâti fixe, deux bras BS au moins supportant lesdits tourets, un treuil et au moins un câble pour manoeuvrer les bras caractérisé en ce qu'il comporte au moins les éléments suivants :
au moins deux parties symétriques par rapport à un bâti vertical,
   - Une partie fixe horizontale comprenant :
      - deux premiers montants permettent de rigidifier la structure formée par ladite partie fixe et le bâti vertical,
      - chacun des montants comprend un support d'un vérin qui permet de repousser un bras sur lequel sont empilés les tourets,
      - ladite partie fixe, comprend un moyen de fixation destiné à recueillir la partie du bras qui comporte un orifice, l'ensemble étant fixé par des moyens de fixation,
      - la partie fixe horizontale comprend plusieurs poulies et le bâti vertical comprend une ou plusieurs poulies, permettant le passage du câble C entre le treuil et le sommet S du bâti vertical,
   - Un bras destiné à supporter les tourets, ledit bras étant constitué d'un cadre formé par deux montants de grande longueur Lg et de deux montants de longueur plus petite Ip avec Ip<Lg, les montants de grande longueur étant perpendiculaires aux montants de petite longueur, le bras comprenant à une de ses extrémités deux parties se prolongeant et comprenant un orifice O₁, qui va permettre le passage des moyens de fixation, à la basé fixe au niveau des moyens de fixation, le bras étant libre de pivoter autour de deux points R₁, R₂ de rotation,
      - un bras comporte à son extrémité opposée à celle qui est solidaire du bâti fixe un cadre comprenant dans sa partie supérieure un moyen d'accrochage du câble qui va permettre de manoeuvrer le bras,
      - un bras comprend aussi plusieurs montants disposés perpendiculairement aux montants de grande longueur, chacun des montants étant pourvu d'un moyen recevant les extrémités des axes d'un touret ou les extrémités d'un axe supplémentaire.

L'axe supplémentaire comporte, par exemple, à chacune de ses extrémités respectivement une partie femelle et une partie mâle retenues au niveau du montant au moyen d'un palier.

Le système peut comporter deux flasques montées à chaque extrémité d'un axe de touret ou d'un axe supplémentaire et fixées audit axe au moyen de goupilles.

Au niveau du bâti fixe, le système peut comporter à chacune de ses extrémités, un moyen de fixation en forme de U destiné à recueillir la partie du bras qui comporte les orifices, l'ensemble étant fixé par une vis et un écrou.

Le système comporte, par exemple, des moyens de maintien constitués d'une barre fixée sur des triangles de renfort, ladite barre comprend une encoche qui vient se positionner sur un téton fixé sur le bras, l'ensemble étant rendu solidaire par une goupille.

D'autres caractéristiques et avantages du dispositif selon l'invention apparaîtront mieux à la lecture de la description qui suit d'un exemple de réalisation donné à titre illustratif et nullement limitatif annexé des figures qui représentent :
- La figure 1, un exemple de système de stockage de tourets selon l'invention dans lequel une partie supportant les tourets est en position verticale, alors que l'autre partie est en position horizontale,
- La figure 2 et la figure 3, deux vues de détail à la base du système d'articulation des bras,
- La figure 4, un détail de la constitution d'un bras.

L'exemple qui va suivre est donné dans le cadre de stockage de tourets qui supportent des câbles d'alimentation ou de signaux pour des systèmes antennaires déportés. Les câbles d'alimentation ou signaux ne sont pas représentés pour des raisons de simplification des dessins.

Sur les figures 1 et 2 est représenté le système permettant le stockage des tourets avec un bras de stockage BS dans une position verticale et un deuxième bras dans une position horizontale. Le système est formé de deux parties symétriques 1A et 1B. Une seule partie 1A va être détaillée, sachant que la partie symétrique 1 B est constituée des mêmes éléments.

La partie 1A comprend un bâti rigide 1 qui sert de base au système selon l'invention. Sur cette base est assemblé par exemple au moyen de soudures un cadre 2 qui s'élève verticalement et qui comprend dans sa partie supérieure une première poulie 3A et une deuxième poulie 3B permettant le passage d'un câble C comme il sera explicité ci-après. Le cadre formé par la partie fixe 1 ou bâti rigide et la partie verticale 2 voit sa structure renforcée par l'utilisation de deux triangles de renfort 4, 5 qui sont fixés au bâti fixe de base 1 et au cadre vertical 2. Deux montants 6, 7 permettent aussi de rigidifier la structure ainsi constituée.

Chacun des montants 6, 7 comprend un support 8, 9 d'un vérin 10, 11 qui permet de repousser le bras sur lequel sont empilés les tourets. Le vérin comprend une partie 12, ayant une forme adaptée à la forme d'un montant du bras. La référence 14 représente un élément qui joue le rôle de butoir. Sur le bâti fixe se trouve à chacune de ses extrémités, un moyen de fixation 13 (FIG.3) destiné à recueillir la partie du bras qui comporte un orifice O₁, l'ensemble étant fixé par une vis et un écrou (27, FIG.3).

Le cadre fixe ou bâti comprend deux autres poulies 15, 16 qui vont permettre de guider le câble provenant d'un treuil 40. Les deux poulies 15, 16 sont montées horizontalement. Le câble C part du treuil 40 passe par la première poulie 15, puis est dirigé vers la deuxième poulie 16 qui permet de lui donner une direction vers le milieu du bras central du bâti puis passe à travers une troisième poulie 17 qui lui permet de prendre une direction verticale avant de passer dans la poulie 3A située en haut du cadre vertical, sommet S.

Le cadre ou bâti fixe est fixé par exemple sur le plancher d'un véhicule au moyen de vis et écrous 19.

Un bras destiné à supporter les tourets TO comporte un bâti rectangulaire 20 (figure 4) composé de deux montants de grande longueur Lg 21, 22 et de deux montants 23, 24 de petite longueur Ip avec Ip<Lg. Ce bâti rectangulaire a une forme de L 25, 26 aux extrémités (figure 3), cette partie formant la petite longueur du L étant pourvue d'un orifice O₁, O₂ qui va permettre le passage d'un moyen de fixation 27, à la base fixe. Cette dernière comprend deux moyens de fixation, par exemple en forme de U. Un seul des deux moyens est représenté pour des raisons de simplification dans les figures. Le moyen de fixation du bras au niveau de la base fixe est dans cet exemple une vis et un écrou qui sert également d'axe de rotation. Le bras peut ainsi pivoter autour de deux points R₁, R₂ de rotation de la verticale vers l'horizontale et réciproquement. Les orifices O₂ et l'axe R₂ correspondent à l'autre extrémité et ne sont pas représentés. Il est possible de les imaginer sans faire preuve d'effort supplémentaire, sachant que le point R₂ est un point de rotation.

Le bras comporte à son extrémité opposée à celle qui est solidaire du bâti fixe un cadre 30 (figure 1) en forme de triangle par exemple monté perpendiculairement au bras et qui comprend dans sa partie supérieure 31 un moyen d'accrochage 32 du câble qui va permettre de manoeuvrer le bras. A noter que cette partie ne doit en aucun cas gêner la mise en place ainsi que le déploiement du touret TO situé à l'extrémité extérieure du bras. Le câble d'accrochage comprend un crochet qui va venir s'accrocher dans le moyen d'accrochage 32.

Le bras est manoeuvré au moyen du treuil 40 et du câble qui prend le parcours guidé par les 4 poulies, 15, 16, 17 et 3A. La partie 1 B est manoeuvrée de manière identique à la partie 1 A à l'aide d'un second câble et d'un système de poulie symétrique à celui qui vient d'être décrit.

Ainsi en manoeuvrant le câble, un opérateur peut facilement monter ou descendre les bras jouant le rôle de stockage des tourets.

Une fois que les bras de stockage sont en position verticale de stockage, le bras peut être bloqué à l'aide d'un moyen de maintien constitué d'une barre 50 fixée sur les triangles de renfort. La barre 50 comprend une encoche 51 qui vient se positionner sur un téton 52 fixé sur le bras, l'ensemble pouvant être rendu solidaire par une goupille 53 (figure 3).

La figure 4 représente un détail d'un cadre constituant un bras de stockage selon l'invention. Sur cette figure, on remarque que chaque montant 35, 36 comprend dans cet exemple un axe 60 qui comporte à chacune de ses extrémités 61, 62 une partie femelle et une partie mâle. Une partie mâle d'un axe N peut ainsi s'emboîter dans une partie femelle d'un axe N-1 afin de transmettre le mouvement de rotation. Ces deux parties femelle et mâle sont retenues au niveau du cadre du bras à l'aide de deux demi-coquilles possédant une empreinte éventuellement semi-circulaire (pièce 64) et jouant également un rôle de palier 63. La partie inférieure du palier est liée au bras, tandis que la partie supérieure se soulève et s'abaisse afin de permettre la mise en place ou le dépôt d'un touret tout en assurant son maintien lors des phases d'exploitation et de transport. Lors de l'exploitation du système, les parties inférieures et supérieures sont solidarisées au moyen d'une vis.

Deux flasques 65, 66 sont montées à chaque extrémité de l'axe et fixées sur le touret au moyen de doigts d'indexage co-axiaux avec l'axe du touret.

Ce cas est intéressant dans le cas où les tourets de stockage ne comportent pas leur propre axe.

Les goupilles 67 permettent de solidariser ou non selon la position les tourets sur l'axe, conduisant à un mouvement de rotation identiques pour tous, ou bien les désolidariser, dans le cas où un utilisateur n'a besoin que d'un seul touret.

Le système selon l'invention offre notamment les avantages suivants :
- Dans le cas des applications de stockage de tourets pour des déports antennaires, il facilite la manipulation du système sans outil spécifique,
- De manière générale, il offre un encombrement minimum pour un volume de stockage maximum,
- Il permet une interchangeabilité des tourets le cas échéant.

## Revendications

1. - Système de stockage et déploiement de tourets comprenant un bâti fixe (1, 2), deux bras BS au moins supportant lesdits tourets, un treuil (40) et au moins un câble pour manoeuvrer les bras **caractérisé en ce qu'**il comporte au moins les éléments suivants :
au moins deux parties symétriques par rapport à un bâti vertical (2),
• Une partie fixe (1) horizontale comprenant :
• deux premiers montants (6, 7) permettent de rigidifier la structure formée par ladite partie fixe (1) et le bâti vertical (2),
• chacun des montants (6, 7) comprend un support (8, 9) d'un vérin (10, 11) qui permet de repousser un bras sur lequel sont empilés les tourets,
• ladite partie fixe (1), comprend un moyen de fixation (13) destiné à recueillir la partie du bras qui comporte un orifice (O₁), l'ensemble étant fixé par des moyens de fixation (27),
• la partie fixe (1) horizontale comprend plusieurs poulies (15, 16) et le bâti vertical (2) comprenant une ou plusieurs poulies (3A, 17), permettant le passage du câble C entre le treuil (40) et le sommet du bâti vertical (2),
• Un bras destiné à supporter les tourets, ledit bras étant constitué d'un cadre formé par deux montants de grande longueur Lg (21, 22) et de deux montants (23, 24) de longueur plus petite Ip avec Ip<Lg, les montants de grande longueur étant perpendiculaires aux montants de petite longueur, le bras comprenant à une de ses extrémités deux parties (25) se prolongeant et comprenant un orifice O₁, qui va permettre le passage des moyens de fixation (27), à la base fixe au niveau des moyens de fixation (13), le bras état libre de pivoter autour de deux points R₁, R₂ de rotation,
• un bras comporte à son extrémité opposée à celle qui est solidaire du bâti fixe un cadre (30) comprenant dans sa partie supérieure (31) un moyen d'accrochage (32) du câble qui va permettre de manoeuvrer le bras,
• un bras comprend aussi plusieurs montants (35, 36) disposés perpendiculairement aux montants (21, 22) de grande longueur, chacun des montants (35, 36) étant pourvu d'un moyen (63) recevant les extrémités des axes d'un touret ou les extrémités (61, 62) d'un axe supplémentaire.

2. - Système selon la revendication 1 **caractérisé en ce que** ledit axe supplémentaire (60) comporte à chacune de ses extrémités (61, 62) respectivement une partie femelle et une partie mâle retenues au niveau du montant (35, 36) au moyen d'un palier.

3. - Système selon l'une des revendications 1 ou 2 **caractérisé en ce qu'**il comporte deux flasques montées à chaque extrémité d'un axe de touret ou d'un axe supplémentaire et fixées audit axe au moyen de goupilles.

4. - Système selon la revendication 1 **caractérisé en ce qu'**il comporte au niveau du bâti fixe, à chacune de ses extrémités, un moyen de fixation (13, 14) en forme de U destiné à recueillir la partie du bras qui comporte les orifices (O1, 02), l'ensemble étant fixé par une vis, un écrou.

5. - Système selon la revendication 1 **caractérisé en ce qu'**il comporte des moyens de maintien constitués d'une barre (50) fixée sur des triangles de renfort, ladite barre (50) comprend une encoche (51) qui vient se positionner sur un téton (52) fixé sur le bras, l'ensemble étant rendu solidaire par une goupille (53).

6. - Système selon la revendication 1 **caractérisé en ce qu'**un bras de stockage comporte un cadre, ledit cadre comprenant au moins deux montants (35, 36), chacun desdits montants comprenant à chacune de ses extrémités une partie femelle (61) et une partie mâle (62), ladite partie mâle (62) d'un axe N s'emboîte dans une partie femelle d'un axe N-1 afin de transmettre un mouvement de rotation d'axe en axe.

7. - Système selon la revendication 6 caractérisé en ce lesdites parties femelle et mâle sont retenues au niveau du cadre du bras à l'aide de deux demi-coquilles possédant une empreinte éventuellement semi-circulaire (64) et jouant également un rôle de palier (63) et en ce que deux flasques (65, 66) sont montées à chaque extrémité d'un axe N et fixées sur le touret au moyen de doigts d'indexage (67) co-axiaux avec l'axe d'un touret.

## Patentansprüche

1. System zum Aufbewahren und Benutzen von Rollen, das ein festes Gestell (1, 2), zwei Arme BS, die wenigstens die Rollen lagern, eine Winde (40) und wenigstens ein Seil zum Manövrieren der Arme umfasst, **dadurch gekennzeichnet, dass** es wenigstens die folgenden Elemente umfasst:
wenigstens zwei Teile, die zu einem vertikalen Gestell (2) symmetrisch sind,
• einen festen horizontalen Teil (1), der Folgendes umfasst:
• zwei erste Streben (6, 7) zum Aussteifen der durch den festen Teil (1) und das vertikale Gestell (2) gebildeten Konstruktion;
• wobei jede der Streben (6, 7) einen Träger (8, 9) für einen Zylinder (10, 11) umfasst, der zum Schieben eines Arms ausgelegt ist, auf dem die Rollen gestapelt sind;
• der feste Teil (1) ein Befestigungsmittel (13) zum Aufnehmen des ein Loch (O₁) aufweisenden Teils des Arms umfasst, wobei die Baugruppe mit Befestigungsmitteln (27) befestigt wird;
• der feste horizontale Teil (1) mehrere Riemenscheiben (15, 16) und das vertikale Gestell (2) eine oder mehrere Riemenscheiben (3A, 17) umfasst, die das Seil C zwischen der Winde (40) und der Oberseite des vertikalen Gestells (2) passieren lassen;
• einen Arm zum Tragen der Rollen, wobei der Arm von einem Rahmen gebildet wird, der aus zwei Streben großer Länge Lg (21, 22) und zwei Streben (23, 24) geringerer Länge lp gebildet wird, wobei lp<Lg ist, wobei die Streben großer Länge lotrecht zu den Streben geringer Länge sind, wobei der Arm an einem seiner Enden zwei Teile (25) aufweist, die sich von der festen Basis an den Befestigungsmitteln (13) erstrecken und ein Loch O₁ aufweisen, wobei das Loch die Befestigungsmittel (27) durchlässt, wobei der Arm frei um zwei Drehpunkte R₁, R₂ schwenken kann;
• ein Arm an seinem Ende gegenüber dem, das starr mit dem festen Gestell verbunden ist, einen Rahmen (30) umfasst, der in seinem oberen Teil (31) ein Mittel (32) zum Anbringen des Seils aufweist, das das Manövrieren des Arms zulässt;
• ein Arm ferner mehrere Streben (35, 36) umfasst, die lotrecht zu den Streben großer Länge (21, 22) angeordnet sind;
wobei jede der Streben (35, 36) mit einem Mittel (63) versehen ist, das die Enden der Achsen einer Rolle oder die Enden (61, 62) einer zusätzlichen Achse aufnimmt.

2. System nach Anspruch 1, **dadurch gekennzeichnet, dass** die zusätzliche Achse (60) an jedem ihrer Enden (61, 62) jeweils einen Aufnahmeteil und einen Steckteil umfasst, die mit einem Lager an der Strebe (35, 36) gehalten werden.

3. System nach Anspruch 1 oder 2, **dadurch gekennzeichnet, dass** es zwei Flansche umfasst, die an jedem Ende einer Rollenachse oder einer zusätzlichen Achse montiert und mit Bolzen an der Achse befestigt sind.

4. System nach Anspruch 1, **dadurch gekennzeichnet, dass** ein U-förmiges Befestigungsmittel (13, 14) zum Aufnehmen des die Löcher (O1, 02) aufweisenden Teils des Arms an jedem Ende des festen Gestells vorgesehen ist, wobei die Baugruppe mit einer Schraube und einer Mutter befestigt wird.

5. System nach Anspruch 1, **dadurch gekennzeichnet, dass** es Haltemittel bestehend aus einem an Verstärkungsdreiecken befestigten Stab (50) umfasst, wobei der Stab (50) eine Nut (51) aufweist, die an einem an dem Arm befestigten Zapfen (52) positioniert ist, wobei die Baugruppe mit einem Bolzen (53) zusammengehalten wird.

6. System nach Anspruch 1, **dadurch gekennzeichnet, dass** ein Verstauarm einen Rahmen umfasst, wobei der Rahmen wenigstens zwei Streben (35, 36) aufweist, wobei jede der Streben einen Aufnahmeteil (61) und einen Steckteil (62) an jedem ihrer Enden aufweisen, wobei der Steckteil (62) einer Achse N in einen Aufnahmeteil einer Achse N-1 passt, um eine Achse-zu-Achse-Drehbewegung zu übertragen.

7. System nach Anspruch 6, **dadurch gekennzeichnet, dass** das Steck- und Aufnahmeteil jeweils am Rahmen des Arms mit zwei Halbschalen mit einem eventuellen halbkreisförmigen Aufdruck (64) gehalten werden und auch als Lager (63) dienen, und dadurch, dass zwei Flansche (65, 66) an jedem Ende einer Achse N montiert und mittels zur Achse einer Rolle koaxialen Indexierfingern (67) an der Rolle befestigt sind.

## Claims

1. A system for storing and deploying reels, comprising a fixed frame (1, 2), two arms BS at least supporting said reels, a winch (40) and at least one cable for manoeuvring said arms, **characterised in that** it comprises at least the following elements:
at least two parts that are symmetrical relative to a vertical frame (2),
• a fixed horizontal part (1) comprising:
• two first struts (6, 7) for stiffening the structure formed by said fixed part (1) and said vertical frame (2);
• each of said struts (6, 7) comprises a support (8, 9) for a cylinder (10, 11) that is designed to push an arm on which said reels are stacked;
• said fixed part (1) comprises a fixing means (13) designed to receive the part of the arm that comprises a hole (O₁), with the whole being fixed by fixing means (27);
• said fixed horizontal part (1) comprises a plurality of pulleys (15, 16) and said vertical frame (2) comprises one or more pulleys (3A, 17), allowing the cable C to pass between said winch (40) and the top of said vertical frame (2);
• an arm designed to support said reels, said arm being made up of a mount formed by two struts of great length Lg (21, 22) and by two struts (23, 24) of shorter length lp, with lp<Lg, the long struts being perpendicular to the short struts, said arm comprising at one of its ends two parts (25) extending from the fixed base at said fixing means (13) and comprising a hole O₁, which hole will allow the passage of said fixing means (27), said arm being free to pivot about two rotation points R₁, R₂;
• an arm comprises, at its end opposite that which is rigidly connected to the fixed frame, a mount (30) comprising in its upper part (31) a means (32) for attaching the cable that will allow the arm to be manoeuvred;
• an arm further comprises a plurality of struts (35, 36) disposed perpendicular to said long struts (21, 22);
with each of said struts (35, 36) being provided with a means (63) that receives the ends of the axes of a reel or the ends (61, 62) of an additional axis.

2. The system according to claim 1, **characterised in that** said additional axis (60) comprises, at each of its ends (61, 62), a female part and a male part, respectively, held on said strut (35, 36) by means of a bearing.

3. The system according to claim 1 or 2, **characterised in that** it comprises two flanges mounted at each end of a reel axis or of an additional axis, which flanges are fixed to said axis by means of pins.

4. The system according to claim 1, **characterised in that** it comprises a U-shaped fixing means (13, 14) is provided at each end of the fixed frame to receive the part of the arm that comprises the holes (O1, 02), with the whole being fixed by a screw and a nut.

5. The system according to claim 1, **characterised in that** it comprises retention means made up of a bar (50) fixed to reinforcement triangles, said bar (50) comprises a slot (51) that is positioned on a stud (52) fixed to said arm, with the whole being connected together by means of a pin (53).

6. The system according to claim 1, **characterised in that** a storage arm comprises a mount, said mount comprising at least two struts (35, 36), each of said struts comprising a female part (61) and a male part (62) at each of its ends, said male part (62) of an axis N fits together in a female part of an axis N-1 so as to transfer an axis-to-axis rotational movement.

7. The system according to claim 6, **characterised in that** said female and male parts are held on said mount of said arm by means of two half-shells with a possibly semicircular imprint (64), and which also act as a bearing (63), and **in that** two flanges (65, 66) are mounted at each end of an axis N and are fixed to the reel by means of indexing fingers (67) co-axial with the axis of a reel.
